# EUROPÄISCHE PATENTSCHRIFT

(11) **EP 0 684 338 B1**
(45) Veröffentlichungstag und Bekanntmachung des Hinweises auf die Patenterteilung: **29.09.1999**
(21) Anmeldenummer: 95107240.4
(22) Anmeldetag: 12.05.1995
(51) Int. Cl.: D21H 25/10, D21G 3/00

(54) **Klingenhalterung**
Blade holder
Porte-lame

(30) Priorität: 27.05.1994 DE 4418464
(43) Veröffentlichungstag der Anmeldung: 29.11.1995
(73) Patentinhaber: Voith Sulzer Papiertechnik Patent GmbH, 89522 Heidenheim (DE)
(72) Erfinder: Halmschlager, Günter, Dr., A-3495 Rohrendorf bei Krems (AT)
(74) Vertreter: Dr. Weitzel & Partner

(56) Entgegenhaltungen:
- WO-A-93/05229
- WO-A-93/06300
- FR-A- 2 428 473
- FR-A- 2 641 204
- US-A- 4 919 756

## Beschreibung

Die Erfindung betrifft eine Vorrichtung zur Anordnung einer Klinge (Klingenhalterung) an einer Transporteinrichtung einer Warenbahn, insbesondere an einer Walze oder einem Trockenzylinder einer Papiermaschine, bei der die in einer Klingen-Einspanneinrichtung gehaltene Klinge quer zur Laufrichtung einer Warenbahn bringbar ist, wobei die Klingen-Einspanneinrichtung an einem sich quer zur Bahnlaufrichtung erstreckenden Klingentragbalken angeordnet ist, und ein Tragelement mit einem ersten Schwenklager an einem Gestell und mit einem zweiten Schwenklager an dem Klingentragbalken angelenkt ist.

Eine Einsatzmöglichkeit einer solchen Klingenhalterung ist beispielsweise das Beschichten einer Warenbahn, insbesondere einer Papierbahn, mit Streichmasse durch eine Rakel mit der eine möglichst gleichmäßige Schichtdicke erzielt werden soll. Eine andere mögliche Verwendung, ist der Einsatz bei der Herstellung von Kreppapier, bei der eine Warenbahn an einem an einer Transportwalze angeordneten Schaber aufläuft um dadurch die für Kreppapier typische Struktur zu erzeugen. In beiden Einsatzfällen wird die Papierqualität maßgeblich von dem Anpreßdruck der Klinge an die Warenbahn, bzw. an die Transporteinrichtung sowie der Größe des Klingenarbeitswinkels beeinflußt.

Zur Erzielung eines guten Arbeitsergebnisses ist es deshalb notwendig, daß die Klinge möglichst exakt in eine vorbestimmte Position gebracht werden kann. Die Klingen verschleißen jedoch, weshalb sie nachdem sie ihre Verschleißgrenze erreicht haben, entweder ausgewechselt oder nachgeschliffen werden müssen. Zur Ausführung dieser Wartungsarbeiten wird die Klinge üblicherweise von ihrer Betriebsposition von der Walze entfernt. Um gleichmäßig qualitativ hochwertige Papierprodukte herstellen zu können, ist es erforderlich, daß die Klinge des Schabers bzw. der anschließend wieder exakt in die zuvor eingenommene Betriebsposition gebracht wird. Ebenso sollten die Klingen auch in ihrer Betriebsposition verstellt werden können, beispielsweise zur Optimierung der Papierqualität oder bei der Umstellung der Papiermaschine auf eine andere Papiersorte. Es hat sich jedoch als schwierig erwiesen vorbestimmte Anordnungen der Klinge mit einer guten Wiederholgenauigkeit einzustellen. Zu diesem Zweck existieren deshalb bereits Klingenhalterungen mit denen dies möglich ist.

So ist aus der EP-PS 0 137 837 eine Klingenhalterung vorbekannt bei der die Anordnung einer Klinge einer Rakel durch zwei Drehbewegungen eines Klingentragbalkens um jeweils eine senkrecht zur Transportrichtung verlaufende Schwenk- bzw. Drehachse erreicht wird. Um die Anordnung der Klinge an der Walze zu verändern weist diese Klingenhalterung zwei Stellantriebe mit Gewindetrieben auf, die mittels einer Kupplung und eines Kegelradgetriebes miteinander verbindbar sind. Mit dieser konstruktiv relativ aufwendigen Klingenhalterung können zwar der Anpreßdruck und der Klingenarbeitswinkel jeweils unabhängig voneinander variiert werden. Nicht zufriedenstellend ist jedoch, daß nach einem Auswechseln oder Schleifen der Klinge, wozu der Klingentragbalken von der Walze weggeschwenkt wird, der Klingenarbeitswinkel bei dem Heranführen der Klinge an die Walze wieder verhältnismäfig umständlich "von Hand" neu eingestellt werden muß. Um Qualitätseinbußen zu vermeiden, muß dies sehr genau geschehen. Ein exaktes Einstellen dieses Winkels ist aber zeitaufwendig und verursacht daher Kosten.

US-A-4 919 756 weist unter anderem die Merkmale 1 bis 1.5 von Anspruch 1 auf. Mit dieser Vorrichtung ist jedoch ein Positionieren der Klinge nach einem Nachschleifen nicht im notwendigen Maße einfach und schnell durchführbar.

Es ist Aufgabe der Erfindung, eine Klingenhalterung darzustellen, mit der es entsprechend einem ersten Aspekt der Erfindung möglich ist, nach einem Wegschwenken der Klinge von einer Transporteinrichtung, die Klinge mit guter Wiederholgenauigkeit bezüglich des Klingenarbeitswinkels wieder an der Transporteinrichtung anzuordnen. Dabei soll die Positionierung der Klinge einfacher und schneller als bei aus dem Stand der Technik vorbekannten wieder an der Transporteinrichtung anzuordnen. Dabei soll die Positionierung der Klinge einfacher und schneller als bei aus dem Stand der Technik vorbekannten Klingenhalterungen vorgenommen werden können. Gemäß einem zweiten Aspekt der Erfindung soll es auch möglich sein, den Klingenarbeitswinkel zu verändern ohne daß dabei der Anpreßdruck der Klinge beeeinflußt wird.

Die Aufgabe wird durch die kennzeichnenden Merkmale des Anspruches 1 gelöst.

Demgemäß ist das Tragelement mit dem zweiten Schwenklager an einem Hebel so schwenkbar angelenkt, daß die Klingenhalterung mit einer mit dem Hebel und dem Tragelement verbundenen Schwenkeinrichtung versehen ist, durch die der Klingentragbalken von einer Betriebsposition in eine einen größeren Abstand zur Walze aufweisenden Wartungsposition geschwenkt werden kann, wobei die Schwenkbewegung durch Veränderung des Abstandes der Anlenkpunkte der Schwenkeinrichtung an dem Hebel und dem Tragelement erfolgt. Desweiteren ist sie mit einer mit dem Gestell und dem Tragelement verbundenen Positioniereinrichtung zur Einstellung eines Klingenarbeitswinkels versehen, wobei die Positionierung der Klinge durch Veränderung des Abstandes der beiden Anlenkpunkte der Positioniereinrichtung an dem Gestell und dem Tragelement erfolgt.

Um bei dieser Klingenhalterung den Abstand, der auch Null sein kann, des Klingentragbalkens von der Transporteinrichtung zu vergrößern wird durch die Verschwenkeinrichtung, der Abstand deren Anlenkpunkte an dem Hebel und dem Tragelement um einen bestimmten Betrag vergrößert. Dies kann durch einen mit einem Druckmedium beaufschlagbaren Zylinder der Verschwenkeinrichtung einer bevorzugten Ausführungsform, beispielsweise einem Pneumatikzylinder, erfolgen. Nachdem die Wartungsarbeiten an der Klinge durchgeführt sind, wird der Abstand der beiden Anlenkpunkte wieder auf den ursprünglichen Betrag verringert. Bei dieser Klingenhalterung muß somit zum Wechsel von der Betriebsposition in die Wartungsposition und wieder in die Betriebsposition zurück, lediglich jeweils eine translatorische Bewegung gleicher Länge ausgeführt werden. Aufgrund des nachstehend noch näher erläuterte Zusammenwirkens der Bestandteile der Erfindung weist die Klinge nach diesen beiden Bewegungen wieder den gleichen Klingenarbeitswinkel auf wie zuvor. Eine erfindungsgemäße Klingenhalterung zeichnet sich somit zum einen durch eine einfache Bedienung aus. Zum anderen sind derartige translatorische Bewegungen relativ schnell und auch sehr genau ausführbar, beispielsweise mit dem bereits oben genannten Pneumatikzylinder.

In einer bevorzugten Ausführungsform der Erfindung ist die Spitze der Klinge in der Drehachse des ersten Schwenklagers anordenbar. Dies kann zeckmäßigerweise konstruktiv so realisiert sein, daß die Drehachse des Schwenklagers auf einem Radius liegt, auf dem sich die Klinge bei ihrer Bewegung von der Wartungsposition in die Betriebsposition bewegt. Bei einer solchen Ausführungsform ist es dann besonders einfach möglich, den Klingenarbeitswinkel durch verändern des Abstandes der Anlenkpunkte der Positioniereinrichtung an dem Gestell und dem Tragelement zu variieren, ohne daß dadurch der Anpreßdruck der Klinge beeinflußt wird. Dies ist möglich, da bei einer Betätigung der Positioniereinrichtung sich die Klinge nur um ihre Spitze dreht, ohne daß die Anordnung der Klinge bezüglich der Transporteinrichtung in sonstiger Weise verändert wird.

Eine besonders einfache Veränderung des Abstandes der Anlenkpunkte der Positioniereinrichtung läßt sich dadurch erreichen, daß vorzugsweise die Positioniereinrichtung mit einem auf der Verbindungslinie der Anlenkpunkte angeordneten Gewindetrieb versehen ist.

Um eine besonders einfache Bedienung zu erreichen, weist die Erfindung in einer zweckmäßigen Ausbildung eine Steuerung auf. Die erfindungsgemäße Klingenhalterung ist dadurch mit entsprechenden Steuerungssignalen, beispielsweise von einem Bedienungspult aus, ferngesteuert in die Wartungs- und Betriebsposition überführbar. Ebenso ist damit eine ferngesteuerte Einstellung des Klingenarbeitswinkels erzielbar.

Es wird desweiteren bevorzugt, daß bei einer Ausführung der Erfindung der jeweils aktuelle Klingenarbeitswinkel durch eine Sensorik detektierbar und als entsprechendes elektrisches Signal ausgebbar ist. Führt man diese dem jeweils aktuellen Klingenarbeitswinkel entsprechenden Signale einer Regeleinrichtung zu, kann ein exakter Abgleich zwischen einer Soll- und Ist-Anordnung des Klingentragbalkens erzielt werden.

Die Erfindung ist anhand der Figuren näher beschrieben.

Im übrigen wird folgendes dargestellt:
- Fig.1:: Seitenansicht einer an einer Walze angeordneten erfindungsgemäßen Klingenhalterung;
- Fig.2: Darstellung gemäß Fig.1 in der die Klingenhalterung in einer zweiten Stellunng gezeigt ist;
- Fig.3: Darstellung gemäß Fig.1 in der die Klingenhalterung in einer dritten Stellung gezeigt ist.

Die in Fig.1 dargestellte erfindungsgemäße Klingenhalterung ist an einer ausschnittsweise gezeigten Stirnseite einer sich im Uhrzeigersinn drehenden Walze 1 einer Papiermaschine zur Herstellung von Kreppapier angeordnet. An der zweiten nicht gezeigten Stirnseite der Walze 1 befindet sich eine zweite (spiegelbildliche) erfindungsgemäße Klingenhalterung, die der in Fig.1 dargestellten entspricht. Zwischen den beiden Klingenhalterungen ist ein sich senkrecht zu der Zeichenebene, entlang der Mantelfläche der Walze 1 erstreckender Klingentragbalken 2 befestigt. Wie zu erkennen ist, weist die Klingenhalterung außerdem ein Tragelement 3, einen unterbrochen dargestellten Hebel 4 und ein ortsfestes Gestell 5 auf. Die Anordnung dieser Elemente ist dabei so vorgenommen, daß in Blickrichtung der Darstellung in Fig.1 der Hebel 4 vor dem Tragelement 3 und dieses wiederum vor dem Klingetragbalken 2 angeordnet ist. Die Stirnseite 6 des Klingentragbalkens 2 und die Fläche 7 des Gestells 5 befinden sich in etwa auf gleicher Höhe.

Das Tragelement 3 weist, ausgehend von einem Fußteil 8, zwei in etwa senkrecht gegeneinander ausgerichtete Tragarme 9, 10 auf. Zwischen dem Tragelement 3 und dem Gestell 5 befindet sich als Positioniereinrichtung 14 ein Gewindetrieb 15. Dieser wird von einem nicht dargestellten Elektromotor angetrieben und ist zwischen einem Anlenkpunkt 16 an dem Gestell 5 und einem Anlenkpunkt 17 an dem ersten Tragarm 9 des Tragelementes 3 entlang einer (imaginären) Verbindungslinie 18 der beiden Anlenkpunkte 16, 17 angeordnet. Der Gewindetrieb 15 ist dabei jeweils um die beiden Anlenkpunkten 16, 17 drehbar befestigt. Durch ein erstes Schwenklager 20 ist das Tragelement 3 mit seinem zweiten Tragarm 10 ebenfalls an dem Gestell 5 schwenkbar befestigt (s. insb. Fig.2).

Wie desweiteren in Fig.1 zu erkennen ist, ist der Klingentragbalken 2, der starr mit dem Hebel 4 verbunden ist, in einem zweiten Lager drehbar und axial verschiebbar (hier nicht dargestellt) im Fußteil 8 des Tragelementes 3 gelagert. Zwischen einem Anlenkpunkt 22 im Bereich des anderen Endes des Hebels 4 und einem weiteren Anlenkpunkt 23 an dem ersten Tragarm 9 des Tragelementes 3 befindet sich eine Schwenkeinrichtung 24. Diese ist mit einem Pneumatikzylinder 25 versehen, dessen Wirkrichtung entlang der Verbindungslinie 26 der beiden Anlenkpunkte 22, 23 der Schwenkeinrichtung 24 verläuft. Die Verbindungslinie 26 weist dabei einen größeren Abstand zu dem Schwenklager 21 auf als die Verbindungslinie 18. Ebenso wie der Gewindetrieb 15 ist auch der Pneumatikzylinder 25 jeweils um seine beiden Anlenkpunkte 22, 23 drehbar befestigt.

Das Gestell 5, in dem auch die nicht dargestellte Drehachse der Walze 1 gelagert ist, weist an seinem unteren Ende eine mit einem Gewindebolzen 27 verstellbare Lasche 28 auf. An der Lasche 28 des Gestells 5 befindet sich der Anlenkpunkt 16 der Positioniereinrichtung 14 und das erste Schwenklager 20 des Tragelementes 3. Durch Drehen des Gewindebolzens 27 kann der Abstand des Anlenkpunktes 16 und des ersten Schwenklagers 20 von der Umfangslinie der Walze 1 entlang einer Verschiebeachse verändert werden. Unter "Abstand" ist in diesem Zusammenhang jeweils die Projektion der in den Figuren tatsächlich räumlich verlaufenden Abstandslinie in die Zeichenebenen der Fig.1 - 3 zu verstehen.

Der Klingentragbalken 2, bei dem es sich im dargestellten Ausführungsbeispiel um einen Tragbalken eines Schabers 30 handelt, ist zusammen mit dem Tragelement 3 und dem Hebel 4 in dem zweiten Schwenklager 21 gelagert. Er kann um die Achse des zweiten Schwenklagers 21 Relativbewegungen gegenüber dem Tragelement 3 ausführen. Gegenüber dem Hebel 4 ist der Klingentragbalken 2 drehfest angeordnet.

Der Anpreßdruck des auf dem Klingentragbalken 2 befindlichen Schabers 30 kann mit einer nicht dargestellten, an sich aus dem Stand der Technik vorbekannten, Klingen-Einspanneinrichtung variiert werden. Dies geschieht dadurch, daß der Schaber 30 entlang seiner gesamten Länge (senkrecht zur Zeichenebene) durchgebogen wird und somit eine Biegekraft in Richtung auf die Walze 1 entsteht.

Vor dem erstmaligen Einsatz der Klingenhalterung befindet sie sich in einer Wartungsposition wie es in Fig.2 dargestellt ist. Dabei ist die Achse des ersten Schwenklagers 20 mit Hilfe des Gewindebolzens 27 so justiert worden, daß sie sich, wie Fig.2 zeigt, unmittelbar über der Umfangslinie der Walze 1 befindet. Nachdem der Schaber 30 auf dem Klingentragbalken 2 befestigt und auf ihm eine einen vorbestimmter Anpreßdruck bewirkende Biegekraft aufgebracht ist, wird er durch Betätigung der Schwenkeinrichtung 24 in einer Betriebsposition an der Walze 1 angeordnet. Die scharfe Kante, bzw. in den Darstellungen der Figuren die Klingenspitze, des Schabers 30 fluchtet dabei mit der Drehachse des zweiten Schwenklagers 21. Die zweite, nicht dargestellte an der anderen Stirnseite der Walze 1 angeordnete erfindungsgemäße Klingenhalterung, ist stets in der gleichen Weise ausgerichtet wie die dargestellte Klingenhalterung. Um den Klingentragbalken 2 zu verschwenken führen die beiden Klingenhalterungen auch stets synchron gleiche Bewegungen aus.

Zur Einstellung des Klingenarbeitswinkels, d.h. des Winkels den eine Tangente an der Walze 1 durch die Klingenspitze zusammen mit Klinge eingeschließt, kann das Gestell 3 gemeinsam mit dem Klingentragbalken 2 um die Klingenspitze geschwenkt werden. Dazu kommt die Positioniereinrichtung 14 zum Einsatz. Soll beispielsweise ausgehend von der in Fig.1 gezeigten Anordnung der Schaber 30 mit einem Klingenarbeitswinkel von Fig.3 versehen werden, so wird der Gewindetrieb 15 der Positioniereinrichtung 14 in der Weise betätigt, daß sich der Abstand der beiden Anlenkpunkte 16, 17 um einen dem neuen Klingenarbeitswinkels entsprechenden Betrag vergrößert. Dadurch dreht sich das Tragelement 3 in Gegenuhrzeigerrichtung um das erste Schwenklager 20. Da hierbei der Abstand der beiden Anlenkpunkte 22, 23 gleich bleibt, folgt der Hebel dieser Bewegung. Dies bedingt insgesamt eine Drehbewegung des Klingentragbalkens 2, ebenfalls im Gegenuhrzeigersinn, nur um das erste Schwenklager 20 zur Folge.

Wie oben bereits beschrieben, fluchtet die Klingenspitze mit der Achse des ersten Schwenklagers 20. Dies hat zur Folge, daß sich der Klingentragbalken 2 um die Klingenspitze dreht, wodurch sich nach Beendigung der Bewegung der neue Klingenarbeitswinkel einstellt. Es besteht dabei ein funktionaler Zusammenhang zwischen dem jeweiligen Abstand der Anlenkpunkte und dem dadurch bedingten Klingenarbeitswinkel. Durch obige Erläuterungen wird deutlich, daß der Klingenarbeitswinkel unabhängig vom Anpreßdruck stufenlos eingestellt werden kann. Dies kann sogar während des Betriebes der Papiermaschine vorgenommen werden, beispielsweise um einen Verschleiß der Klingenspitze des Schabers 30 zu kompensieren. Somit können einerseits für bestimmte Papiersorten als optimal gefundene Klingenarbeitswinkel jederzeit auf einfache Weise reproduzierbar eingestellt und beibehalten werden. Andererseits ist es auf ebenso einfache Art und Weise möglich ohne Veränderung des Anpreßdrucks den Klingenarbeitswinkels selbst während des Betriebes zu optimieren.

Da sich der Schaber 30 auf der imaginären Verbindungslinie der Achsen der beiden Schwenklager 20, 21 befindet, entstehen beim Einsatz keine Momente um die Achse des zweiten Schwenklagers 21. Dadurch können trotz der dynamischen Belastung des Schabers 30 Torsionsschwingungen vermieden werden. Ein weiterer Vorteil resultiert daraus, daß die Klingenspitze mit der Achse des ersten Schwenklagers 20 fluchtet. Durch diese Anordnung ist es möglich, die an der Klinge wirkenden dynamischen Belastungen ohne Entstehung von Momenten in das robust ausgeführte Gestell 5 der nicht dargestellten Stuhlung der Papiermaschine abzuleiten.

Wie bekannt ist, verschleißen derartige Schaber während ihres Einsatzes. Nachdem nun der Verschleiß dieses Schabers 30 eine zuläßige Toleranz überschritten hat, wird die Papierherstellung unterbrochen und der Pneumatikzylinder 25 der Schwenkeinrichtung 24 umgekehrt druckbeaufschlagt. Aufgrund der translatorischen Bewegung der Zylinderstange 29 des Pneumatikzylinders 25 vergrößert sich der Abstand der beiden Anlenkpunkte 22, 23 um einen bestimmten Betrag. Der Hebel 4 führt deshalb eine Schwenkbewegung im Uhrzeigersinn um die Achse des zweiten Schwenklagers 21 aus. Der drehfest mit dem Hebel 4 verbundene Klingentragbalken 2 wiederum dreht sich somit ebenfalls im Uhrzeigersinn um das zweite Schwenklager 21. Dadurch vergrößert sich, wie in Fig.2 dargestellt, der Abstand des Schabers 30 von der Walze 1.

Der Schaber 30 ist in dieser Wartungsposition der Klingenhalterung seitlich zugänglich und kann gegebenenfalls gegen einen anderen ausgetauscht werden. Falls es aufgrund des Verschleißzustandes noch möglich ist wird der Schaber 30 jedoch vorzugsweise nachgeschliffen. Die Breite des Schabers 30 verringert sich jedoch dadurch. Damit die Klingenspitze trotz unterschiedlicher Breiten des Schabers 30 stets in die Achse des ersten Schwenklagers 20 gebracht werden kann, stützt sich der Schaber 30 mit seinem der Klingenspitze gegenüberliegenden Ende an einer nicht dargestellten, verstellbaren Anschlagsfläche ab. Mit der Anschlagleiste lassen sich unterschiedliche Breiten des Schabers 30 kompensieren. Nachdem sich der Schaber 30 auf dem Klingentragbalken 2 wieder in der vorgesehenen Anordnung befindet, wird durch ursprüngliche Druckbeaufschlagung des Pneumatikzylinders 25 der Abstand der beiden Anlenkpunkte 22, 23 wieder auf den ursprünglichen Betrag verringert. Der Hebel 4 und der Klingentragbalken 2 drehen sich dadurch im Gegenuhrzeigersinn um das zweite Schwenklager 21 entlang des gleichen Weges zurück in ihre ursprüngliche Anordnung, der Betriebsposition. Dadurch ist der Klingentragbalken an der Walze 1 mit dem gleichen Klingenarbeitswinkel und Anpreßdruck wie zuvor angeordnet.

In anderen in den Figuren nicht dargestellten Ausführungsformen der Erfindung kann auch vorgesehen sein, daß die Steifigkeit der jeweils an einer der Stirnseiten der Walze angeordneten erfindungsgemäßen Klingenhalterungen durch mechanische Querverbindungen, beispielsweise einer Querstrebe, vergrößert wird. Ebenso ist es möglich manuell betätigte Trapezgewindespindeln anstelle der Elektroantriebe der Gewindetriebe vorzusehen.

## Patentansprüche

1. Klingenhalterung zur Anordnung einer Klinge an einer Transporteinrichtung einer Warenbahn, insbesondere an einer Walze oder einem Trockenzylinder einer Papiermaschine, mit folgenden Merkmalen:
1.1 eine in einer Klingen-Einspanneinrichtung gehaltene Klinge ist quer zur Laufrichtung einer Warenbahn positionierbar, wobei die Klingen-Einspanneinrichtung an einem sich quer zur Bahnlaufrichtung erstreckenden Klingentragbalken angeordnet ist;
1.2 ein Tragelement mit einem ersten Schwenklager an einem Gestell und mit einem zweiten Schwenklager ist an dem Klingentragbalken angelenkt;
1.3 das Tragelement (3) umfaßt zwei Tragarme (9, 10), die einen Winkel miteinander bilden; der zweite Tragarm (10) des Tragelementes im ersten Schwenklager (20) an der Lasche (28) drehbar gelagert ist;
1.4 an dem Tragelement (3) ein schwenkbarer und quer zur Bahnrichtung hin und hergehender Klingentragbalken (2) vorgesehen ist und dieses mit einer Schwenkeinrichtung (24) versehen ist, durch die der Klingentragbalken (2) von einer Betriebsposition in eine einen größeren Abstand zur Walze (1) aufweisenden Wartungsposition geschwenkt werden kann, wobei die Schwenkbewegung durch Veränderung des Abstandes der Anlenkpunkte (22,23) der Schwenkeinrichtung (24) an dem Hebel (4) und dem ersten Tragarm (9) des Tragelementes (3) erfolgt;
1.5 die Klingenhalterung mit einer mit dem Gestell (5) und dem Tragelement (3) verbundenen Positioniereinrichtung (14) zur Einstellung eines Klingenarbeitswinkels versehen ist, wobei die Positionierung der Klinge durch Veränderung des Abstandes der beiden Anlenkpunkte (16,17) der Positioniereinrichtung (14) an dem Gestell (5) und dem Tragelement (3) erfolgt;
1.6 die Positioniereinrichtung (14) ist zwischen dem Tragelement (3) und dem Gestell (5) angeordnet;
1.7 die Positioniereinrichtung (14) ist durch Fernsteuerung verstellbar;
1.8 der jeweils aktuelle Klingenarbeitswinkel ist durch eine Sensorik erfaßbar und als entsprechendes Signal abbildbar.

2. Klingenhalterung nach Anspruch 1, dadurch gekennzeichnet, daß die Spitze der Klinge in der Drehachse des ersten Schwenklagers (20) anordenbar ist.

3. Klingenhalterung nach einem der vorhergehenden Ansprüche, dadurch gekennzeichnet, daß der Abstand einer Verbindungslinie der Anlenkpunkte (22,23) der Schwenkeinrichtung (24) zu dem zweiten Schwenklager (21) in der Betriebspositon und der Wartungsposition größer ist als der Abstand einer Verbindungslinie der Anlenkpunkte (16,17) der Positioniereinrichtung (14).

4. Klingenhalterung nach einem der vorhergehenden Ansprüche, dadurch gekennzeichnet, daß der Abstand des Anlenkpunktes (16) der Positioniereinrichtung (14) von der Mantelfläche der Walze (1) an dem Gestell (5) verstellbar ist.

5. Klingenhalterung nach einem der vorhergehenden Ansprüche, dadurch gekennzeichnet, daß die Schwenkeinrichtung (24) einen mit einem Druckmedium beaufschlagbaren Zylinder aufweist.

6. Klingenhalterung nach einem der vorhergehenden Ansprüche, dadurch gekennzeichnet, daß die Positioniereinrichtung (14) einen Gewindetrieb (15) aufweist.

7. Klingenhalterung nach Anspruch 6, dadurch gekennzeichnet, daß der Gewindetrieb (15) als Trapezgewindespindeltrieb oder Kugelgewindetrieb ausgeführt ist.

8. Klingenhalterung nach Anspruch 6 oder 7, dadurch gekennzeichnet, daß der Gewindetrieb (15) mit einem Elektromotor antreibbar ist.

9. Klingenhalterung nach Anspruch 8, dadurch gekennzeichnet, daß das dem jeweils aktuellen Klingenarbeitswinkel entsprechende Signale einer Regeleinrichtung zuführbar ist, wodurch ein Abgleich zwischen einer Soll- und Ist-Anordnung des Klingentragbalkens erzielbar ist.

10. Klingenhalterung nach einem der vorhergehenden Ansprüche, dadurch gekennzeichnet, daß die, auf beiden Seiten der Transporteinrichtung korrespondierenden, Hebel (4) und Tragarme (9) miteinander mechanisch gekoppelt sein können, so daß nur ein einseitiger Antrieb notwendig ist.

11. Klingenhalterung nach einem der vorhergehenden Ansprüche, dadurch gekennzeichnet, daß die Schwenkbewegungen des Klingentragbalkens (2) ausschließlich axiale gelagerte Bewegungen ohne Gleitführungen durchgeführt werden können.

## Claims

1. Blade holder for the arrangement of a blade at a transport means for a material web, in particular at a roll or a drying cylinder of a paper making machine, comprising the following features:
1.1 a blade held in a blade clamping device is positionable transverse to the direction of movement of a material web, with the blade clamping device being arranged on a blade carrying beam extending transverse to the direction of web movement;
1.2 a carrier element is pivotally connected to a frame with a first pivot bearing and is pivotally connected to the blade carrying beam with a second pivot bearing;
1.3 the carrier element (3) includes two carrier arms (9, 10) which form an angle with one another, with the second carrier arm (10) of the carrier element being rotatably journalled in the first pivot bearing (20) at the lug (28);
1.4 a blade carrying beam (2) is provided which is pivotable on the carrier element (3), is movable to and fro transverse to the web direction and is provided with a pivoting device (24) by which the blade carrying beam (2) can be pivoted from an operating position into a servicing position having a larger distance to the roll (1), with the pivotal movement taking place by change of the distance of the hinge points (22, 23) of the pivoting device (24) at the lever (4) and at the first carrier arm (9) of the carrier element (3);
1.5 the blade holder is provided with a positioning device (14) connected to the frame (5) and to the carrier element (3) for the setting of a blade working angle, with the positioning of the blade taking place by change of the spacing of the two hinge points (16, 17) of the positioning device (14) at the frame (5) and at the carrier element (3);
1.6 the positioning device (14) is arranged between the carrier element (3) and the frame (5);
1.7 the positioning device (14) is adjustable by remote control;
1.8 the respective actual blade working angle can be detected by a sensor and reproduced as a corresponding signal.

2. Blade holder in accordance with claim 1, characterized in that the tip of the blade can be arranged in the axis of rotation of the first pivot bearing (20).

3. Blade holder in accordance with one of the preceding claims, characterized in that the spacing of a connection line of the hinge points (22, 23) of the pivoting device (24) to the second pivot bearing (21) is larger in the operating position and in the servicing position than the distance of a connection line of the hinge points (16, 17) of the positioning device (14).

4. Blade holder in accordance with one of the preceding claims, characterized in that the distance of the hinge point (16) of the positioning device (14) from the jacket surface of the roll (1) is adjustable at the frame (5).

5. Blade holder in accordance with one of the preceding claims, characterized in that the pivoting means (24) has a cylinder which can be pressurized by a pressure medium.

6. Blade holder in accordance with one of the preceding claims, characterized in that the positioning device (14) has a screw drive (15).

7. Blade holder in accordance with claim 6, characterized in that the screw drive (15) is executed as a spindle drive with a trapezoidal thread or as a ball screw.

8. Blade holder in accordance with claim 6 or claim 7, characterized in that the screw drive (15) can be driven by an electric motor.

9. Blade holder in accordance with claim 8, characterized in that the signal corresponding to the respective actual blade working angle can be supplied to a regulating device, whereby an equalization between a desired arrangement and an actual arrangement of the blade carrying beam can be achieved.

10. Blade holder in accordance with one of the preceding claims, characterized in that the corresponding levers (4) and carrier arms (9) on both sides of the transport device can be mechanically coupled to one another so that only a single sided drive is necessary.

11. Blade holder in accordance with one of the preceding claims, characterized in that the pivotal movements of the blade carrier beam (2) can be carried out as exclusively axially journalled movements without sliding guides.

## Revendications

1. Support de lame pour disposer une lame contre une installation de transport d'une bande de produit, notamment contre un cylindre ou un cylindre sécheur d'une machine à papier ayant les caractéristiques suivantes :
1.1 une lame tenue dans une installation de serrage de lame est susceptible d'être positionnée transversalement à la direction de circulation d'une bande de produit, l'installation de serrage de lame étant prévue sur une poutre de support de lame s'étendant transversalement à la direction de circulation de la bande;
1.2 un élément de support avec un premier palier basculant est articulé sur un châssis et avec un second palier basculant sur la poutre de support de lame;
1.3 l'élément de support (3) comprend deux bras de support (9, 10) faisant entre eux un angle, le second bras de support (10) de l'élément de support étant monté à rotation dans un premier palier basculant (20) sur la patte (28),
1.4 sur l'élément de support (3) est prévue une poutre porte-lame (2), basculante et effectuant un mouvement de va et vient transversalement à la direction de la trajectoire, et cet élément est muni d'une installation de basculement (24) qui permet de basculer la poutre de support de lame (2) d'une position de fonctionnement à une position d'entretien avec une distance plus grande par rapport au cylindre (1), le mouvement de basculement étant exécuté par variation de la distance des points d'articulation (22, 23) de l'installation de basculement (24) sur le levier (4) et le premier bras de support (9) de l'élément de support;
1.5 le support de lame est muni d'une installation de positionnement (14) reliée au châssis (5) et à l'élément de support (3) pour régler un angle de travail de lame, le positionnement de la lame se faisant par variation de la distance des deux points d'articulation (16, 17) dans l'installation de positionnement (14) sur le châssis (5) et l'élément de support (3);
1.6 l'installation de positionnement (14) est prévue entre l'élément de support (3) et le châssis (5);
1.7 l'installation de positionnement (14) est réglable par télécommande;
1.8 l'angle de travail de lame, chaque fois actuel peut être saisi par un capteur et transformé en un signal approprié.

2. Support de lame selon la revendication 1,
caractérisé en ce que
la pointe de la lame se trouve sur l'axe de rotation du premier palier de basculement (20).

3. Support de lame selon l'une quelconque des revendications précédentes,
caractérisé en ce que
la distance d'une ligne géométrique passant par les points d'articulation (22, 23) de l'installation de basculement (24) et du second palier de basculement (21), en position de fonctionnement et en position d'entretien est supérieure à la distance d'une ligne de liaison des points d'articulation (16, 17) de l'installation de positionnement (14).

4. Support de lame selon l'une quelconque des revendications précédentes,
caractérisé en ce que
la distance du point d'articulation (16) de l'installation de positionnement (14) par rapport à la surface enveloppe du cylindre (1) se règle sur le châssis (5).

5. Support de lame selon l'une quelconque des revendications précédentes,
caractérisé en ce que
l'installation de basculement (24) comporte un cylindre recevant un fluide sous pression.

6. Support de lame selon l'une quelconque des revendications précédentes,
caractérisé en ce que
l'installation de positionnement (14) comporte un entraînement à vis (15).

7. Support de lame selon la revendication 6,
caractérisé en ce que
l'entraînement à vis (15) est un entraînement à fil trapézoïdal ou un entraînement à bille.

8. Support de lame selon l'une quelconque des revendications 6 ou 7,
caractérisé en ce que
l'entraînement à vis (15) est entraîné par un moteur électrique.

9. Support de lame selon la revendication 8,
caractérisé en ce que
les signaux correspondant à chaque angle de travail de lame, instantané sont fournis à une installation de régulation qui permet d'effectuer une compensation entre un dispositif de consigne et un dispositif réel d'une poutre de support de lame.

10. Support de lame selon l'une quelconque des revendications précédentes,
caractérisé en ce que
les leviers (4) et bras de support (9) qui se correspondent sur les deux côtés de l'installation de transport peuvent être couplés mécaniquement pour ne nécessiter un entraînement que d'un côté.

11. Support de lame selon l'une quelconque des revendications précédentes,
caractérisé en ce que
les mouvements de pivotement de la poutre de support de lame (2) sont réalisés exclusivement comme des mouvements à montage axial sans guidage de glissement.
